# EUROPÄISCHE PATENTANMELDUNG

(11) **EP 1 394 305 A1**
(43) Veröffentlichungstag der Anmeldung: **03.03.2004**
(21) Anmeldenummer: 02405727.5
(22) Anmeldetag: 27.08.2002
(51) Int. Cl.: D03D 49/62

(54) **Weblade**

(71) Anmelder: Sulzer Markets and Technology AG, 8401 Winterthur (CH)
(72) Erfinder: Graf, Hans Rudolf, 8400 Winterthur (CH)
(74) Vertreter: Sulzer Management AG

(57) **Zusammenfassung**

Erfindungsgemäss wird eine Weblade (1) für eine Webmaschine, umfassend ein Ladenprofil (2) mit einer Aussparung (3) zur Aufnahme eines Webblattes (4) und einer Klemmvorrichtung (5) zum Fixieren des Webblattes (4) im Ladenprofil (2) vorgeschlagen. Die Klemmvorrichtung (5) ist dabei derart ausgestaltet und angeordnet, dass sie bei Beaufschlagung mit einem allseitig wirkenden Arbeitsdruck das Webblatt (4) im Ladenprofil (2) fixiert.

## Beschreibung

Die Erfindung betrifft eine Weblade gemäss dem Oberbegriff des unabhängigen Anspruchs 1.

Bekannte Webladen von Webmaschinen, beispielsweise von Luftdüsenwebmaschinen, Projektilwebmaschinen oder von Greiferwebmaschinen, umfassen einen Antrieb zur Bewegung der Weblade im Betriebszustand der Webmaschine, sowie ein Ladenprofil, das in der Regel mit einer Aussparung in Form einer Nut zur Aufnahme eines Webblattes versehen ist. Herkömmlicherweise wird dabei das Webblatt in der Nut des Ladenprofils plaziert und mit mehreren, in bestimmten Abständen plazierten Klemmkeilen mittels Schrauben in der Nut verklemmt und dadurch im Ladenprofil der Weblade befestigt.

Der Stand der Technik für die Befestigung eines Webblattes in einem Ladenprofil einer Weblade soll im folgenden unter Bezugnahme auf die Fig. 1 und Fig. 1a der Zeichnung näher erläutert werden, wobei Fig. 1 a eine Aufsicht im Längsschnitt entlang der Schnittlinie S' - S' gemäss 1 zeigt. Zur Unterscheidung des Standes der Technik von der erfindungsgemässen Weblade sind die Bezugszeichen in den Fig. 1 und Fig. 1a mit einem Hochkomma versehen.

Fig. 1 zeigt eine Weblade 1', die wirkfest mit einem Antrieb A' verbunden ist, wobei die Weblade 1' ein Ladenprofil 2' mit einem Webblatt 4' und einen Klemmkeil 5' umfasst. Das Ladenprofil 2' weist eine Aussparung 3' in Form einer Nut zur Aufnahme des Weblattes 4' und des Klemmkeils 5' auf. Der Klemmkeil 5' ist dabei so ausgestaltet und angeordnet, dass das Webblatt 4' durch den Klemmkeil 5' zur Befestigung im Ladenprofil 2' in der Aussparung 3' verklemmt werden kann. Dazu umfasst der Klemmkeil 5' ein Befestigungsmittel 51', bevorzugt in Form einer Schraube 51', die im Ladenprofil 2' der Weblade 1', beispielsweise in einem Gewinde einer Bohrung 21' fixierbar ist. Zur Befestigung des Webblattes im Ladenprofil wird die Schraube 51' mit einem vorgebbaren Drehmoment in der Bohrung 21' verschraubt, wodurch der Klemmkeil 5'gespreizt und dadurch das Webblatt im Bereich des Klemmkeil 5' mit einer Presskraft in der Aussparung 3' des Ladenprofils 2' beaufschlagt wird.

Dabei sind, wie in Fig. 1 a schematisch dargestellt, entlang der Aussparung 3' über die Breite B' der Weblade 1' zur Befestigung des Webblattes 4' mehrere Klemmkeile 5' in vorgebbaren Abständen angeordnet.

Diese bekannte Art der Befestigung eines Webblatts in einem Ladenprofil mit Klemmkeilen hat einige gravierende Nachteile. Bei einem Artikelwechsel, was in der Praxis durchaus täglich der Fall sein kann, muss in aller Regel auch das Webblatt gewechselt werden. Das Lösen und wieder Festziehen der zahlreichen Klemmkeile ist sehr aufwendig und zeitraubend und darüberhinaus nicht sehr zuverlässig. Um eine möglichst gleichmässige Klemmung des Webblatts in der Aussparung des Ladenprofils zu erreichen, müssen die Schrauben der Klemmkeile jeweils mit dem gleichen Anzugsdrehmoment in der Bohrung fixiert werden, da ansonsten die Gefahr besteht, dass das Webblatt über die Breite unsymmetrisch belastet wird, was sich auf die Qualität der Ware beim Webvorgang auswirken kann und / oder zur Lockerung des Webblattes im Ladenprofil führen kann. Darüber hinaus ist zwar das Anzugsdrehmoment der Schrauben des Klemmkeils verhältnismässig einfach messbar, so dass im Prinzip alle Schrauben mit dem gleichen Anzugsdrehmoment im Ladenprofil fixierbar sind. Das heisst jedoch nicht zwangsläufig, dass das Webblatt auch von allen Klemmkeilen mit der gleichen Kraft in der Aussparung des Ladenprofils angepresst wird, weil das gemessene Anzugsdrehmoment der Schrauben auch noch von anderen Paramentern als der Anpresskraft des Klemmkeils abhängig sein kann. Ausserdem ist es möglich, dass sich die Schrauben des Klemmkeils durch die überaus starken Vibrationen und Lastwechsel beim Webvorgang mit der Zeit lösen, so dass das Webblatt über die Breite nach einer gewissen Betriebsdauer mit einer unsymmetrischen Anpresskraft belastet ist, was zu den oben bereits beschriebenen Problemen führen kann. Im schlimmsten Fall ist es sogar möglich, dass sich das Webblatt im Betriebszustand der Webmaschine aus dem Ladenprofil löst, was zu erheblichen Schäden führen kann und ein nicht zu unterschätzendes Sicherheitsrisiko bedeutet.

Die Aufgabe der Erfindung ist es daher, eine andere Befestigung eines Webblattes im Ladenprofil einer Webmaschine vorzuschlagen

Die diese Aufgabe lösenden Gegenstände der Erfindung sind durch die Merkmale des unabhängigen Anspruchs 1 gekennzeichnet.

Die jeweiligen abhängigen Ansprüche beziehen sich auf besonders vorteilhafte Ausführungsformen der Erfindung.

Erfindungsgemäss wird somit eine Weblade für eine Webmaschine, umfassend ein Ladenprofil mit einer Aussparung zur Aufnahme eines Webblattes und einer Klemmvorrichtung zum Fixieren des Webblattes im Ladenprofil vorgeschlagen. Die Klemmvorrichtung ist dabei derart ausgestaltet und angeordnet, dass sie bei Beaufschlagung mit einem allseitig wirkenden Arbeitsdruck das Webblatt im Ladenprofil fixiert.

Die Klemmvorrichtung der erfindungsgemässen Weblade umfasst bevorzugt einen verformbaren Hohlkörper mit einem Druckmedium, welcher Hohlkörper so ausgestaltet und angeordnet ist, dass er das Webblatt zur Befestigung im Ladenprofil im wesentlichen über eine gesamte Breite des Webblattes gleichmässig mit einer vorgebbaren Anpresskraft beaufschlagen kann. Der Hohlkörper kann dabei insbesondere in Form eines elastisch dehnbaren Schlauchs mit einem im wesentlichen rechteckigen Querschnitt ausgestaltet sein. Dabei kann der Schlauch beispielsweise aus elastischen Kunststoffen oder anderen elastisch dehnbaren Materialien aufgebaut sein, oder in Form eines dehnbaren Mantels mit metallischen Flächen ausgestaltet sein. Selbstverständlich kann der Hohlkörper auch eine nicht recheckige Querschnittsfläche, wie beispielsweise eine im wesentlichen rund oder ovale Querschnittsfläche aufweisen.

Das Druckmedium kann in einer speziellen Ausführungsform ein im wesentlichen inkompressibles Fluid wie eine Flüssigkeit, beispielsweise ein Öl oder auch eine Paste, zum Beispiel ein geeignetes Fett, ein Gel, insbesondere auf Kunststoffbasis, oder ein anderes geeignetes Druckmedium umfassen. Insbesondere kann auch ein kompressibles Druckmedium, wie beispielsweise Luft in Frage kommen.

Zur Befestigung des Webblattes im Ladenprofil wird die Klemmvorrichtung mit einem allseitig wirkenden Arbeitsdruck beaufschlagt. In einem besonderen Ausführungsbeispiel der erfindungsgemässen Weblade ist eine hydraulische oder pneumatische Versorgungseinheit zur Beaufschlagung der Klemmvorrichtung mit Arbeitsdruck vorgesehen. Bei der Versorgungseinheit handelt es sich um eine an sich bekannte hydraulische oder pneumatische Druckeinheit, die über eine Druckverbindung mit der Klemmvorrichtung, insbesondere mit dem verformbaren Hohlkörper, zur Druckbeaufschlagung in Verbindung steht, wobei die Versorgungseinheit eine Ansteuereinrichtung mit Druckmesser zur Messung und / oder zur Kontrolle des allseitig wirkenden Arbeitsdrucks umfassen kann. Dadurch kann die Klemmvorrichtung mit einem vorgebbaren Arbeitsdruck beaufschlagt werden, so dass das Webblatt im Ladenprofil mit einer über die Breite des Webblattes gleichmässig wirkenden und vorgebbaren Anpresskraft fixierbar ist.

In einem anderen Ausführungsbeispiel der erfindungsgemässen Weblade ist eine mechanische Einrichtung, insbesondere eine Kompressionsschraube, zur Beaufschlagung der Klemmvorrichtung mit Arbeitsdruck vorgesehen. Die Kompressionsschraube kann dabei in einer Öffnung der Klemmvorrichtung, die zum Beispiel als ein mit einem Druckmedium befüllter verformbarer Hohlkörper ausgebildet ist, derart angeordnet sein, dass die Kompressionschraube durch Beaufschlagung mit einem Anzugsdrehmoment, zum Beispiel mittels eines Drehmomentschlüssels, ein Arbeitsdruck auf das Druckmedium ausgeübt wird.

In einem weiteren Ausführungsbeispiel sind Mittel zur Veränderung der Betriebstemperatur der Klemmvorrichtung vorgesehen, so dass die Klemmvorrichtung durch Veränderung der Betriebstemperatur mit Arbeitsdruck beaufschlagbar ist. Diese Mittel können beispielsweise elektrische Heizdrähte umfassen, die an oder innerhalb der Klemmvorrichtung angeordnet sind und von einer regel- und / oder steuerbaren elektrischen Energiequelle, die eine Ansteuereinrichtung mit Druckmesser zur Messung und / oder zur Kontrolle des Arbeitsdrucks umfassen kann, zur Einstellung einer vorgebbaren Temperatur mit elektrischer Energie versorgt werden. Beispielsweise kann die Klemmvorrichtung als abgeschlossener Hohlkörper mit einem eingeschlossenen Druckmedium ausgestaltet sein, dessen Dichte temperaturabhängig ist, so dass durch eine Temperaturerhöhung des Druckmediums der Hohlkörper durch eine Volumenerhöhung des Druckmediums mit einem allseitig wirkenden Arbeitsdruck beaufschlagt wird.

Dabei kann die Klemmvorrichtung insbesondere auch eine Form-Gedächtnis-Legierung umfassen, die bei einer vorgebbaren Temperatur die Form der Klemmvorrichtung derart verändert, dass die Klemmvorrichtung das Webblatt im Ladenprofil mit einer Anpresskraft beaufschlagt und dadurch im Ladenprofil fixiert.

Die Erfindung betrifft weiter eine Webmaschine, die eine erfindungsgemässe Weblade, wie sie zuvor an einigen bevorzugten Ausführungsbeispielen erläutert wurde, umfasst.

Die Erfindung wird im folgenden an Hand der Zeichnung näher erläutert. In den Fig. 1 und Fig. 1a ist eine bekannte Weblade aus dem Stand der Technik dargestellt, die bereits oben im Text ausführlich beschrieben ist. Zur Unterscheidung des Standes der Technik von der erfindungsgemässen Weblade sind die Bezugszeichen in Fig. 1 und Fig. 1a mit Hochkomma versehen. Es zeigen in schematischer Darstellung:
- Fig. 1: ein bekanntes Ausführungsbeispiel einer Weblade mit Befestigungselement und Webladenantrieb;
- Fig. 1 a: schematisch eine Aufsicht im Längsschnitt gemäss Fig 1;
- Fig. 2: ein Ausführungsbeispiel einer erfindungsgemässen Weblade;
- Fig. 2a: schematisch eine Aufsicht im Längsschnitt gemäss Fig 2;
- Fig. 2b: Klemmvorrichtung mit Kompressionsschraube;
- Fig. 3: wie Fig. 2 mit Heizdrähten und geklemmtem Webblatt.

Die Fig. 2 und Fig. 2a zeigen in einer schematischen Darstellung eine erfindungsgemässe Weblade, die im folgenden gesamthaft mit dem Bezugszeichen 1 bezeichnet wird, wobei die Fig. 2a schematisch eine Aufsicht im Längsschnitt gemäss Fig 2 entlang der Linie S - S zeigt. Die Weblade 1 für eine Webmaschine umfasst ein Ladenprofil 2 mit einer Aussparung 3 zur Aufnahme eines Webblattes 4. Das Webblatt 4 ist in der Aussparung 3 in an sich bekannter Weise positioniert und wird mit einer Klemmvorrichtung 5 in der Aussparung 3 fixiert. Dazu ist die Klemmvorrichtung 5 so angeordnet und ausgestaltet, dass sie bei Beaufschlagung mit einem allseitig wirkenden Arbeitsdruck das Webblatt 4 mit einer Anpresskraft beaufschlagt und so das Webblatt 4 im Ladenprofil 2 fixiert. Ein solches mit einer Anpresskraft beaufschlagtes Webblatt 4 ist beispielsweise in Fig.3, die später noch ausführlich beschrieben wird, schematisch dargestellt. In dem Ausführungsbeispiel gemäss Fig. 2 umfasst die Klemmvorrichtung 5 einen verformbaren Hohlkörper 51 mit einem Druckmedium 52, wobei der im wesentlichen im Querschnitt rechteckige Hohlkörper 51 so ausgestaltet und in der Aussparung 3 des Ladenprofils 2 angeordnet ist, dass das Webblatt 4 zur Befestigung im Ladenprofil 2 im wesentlichen über eine gesamte Breite B des Webblattes 4 gleichmässig mit einer vorgebbaren Anpresskraft beaufschlagbar ist. Der Hohlkörper 51 ist bevorzugt als dehnbarer Schlauch ausgeführt, der beispielsweise aus einem elastischen Kunststoff oder einem anderen elastisch dehnbaren Material aufgebaut ist oder in Form eines Mantels beispielsweise metallische oder andere Flächen umfassen kann. Die Beaufschlagung der Klemmvorrichtung 5, hier also des Druckmediums 52 im verformbaren Hohlkörpers 51, erfolgt bevorzugt, wie in Fig. 2a schematisch dargestellt, mittels einer (in Fig. 3b etwas detaillierter dargestellten) Kompressionsschraube 61, die in einer Öffnung 53 des Hohlkörpers 51 derart angeordnet ist, dass die Kompressionschraube 61 durch Beaufschlagung mit einem Anzugsdrehmoment das Druckmedium mit einem Arbeitsdruck beaufschlagt. Dabei können, wie in Fig. 2b schematisch dargestellt, an der Kompressionsschraube 61 Dichtungseinrichtungen 62, beispielsweise in Form metallischer oder anderer Dichtungen 62 vorgesehen sein, die verhindern, dass das Druckmedium unter Kompression durch die Kompressionsschraube 61 aus dem Hohlkörper 51 austreten kann, wodurch der Arbeitsdruck reduziert würde und damit die Befestigung des Webblattes 4 im Ladenprofil nicht mehr gewährleistet wäre.

Selbstverständlich kann die Klemmvorrichtung 5, bzw. das Druckmedium 52, auch durch eine nicht gezeigte, an sich bekannte hydraulische oder pneumatische Versorgungseinheit mit Arbeitsdruck beaufschlagt werden.

In Fig. 3 ist ein Ausführungsbeispiel einer erfindungsgemässen Weblade 1 mit geklemmtem Webblatt 4 und Mitteln 7 in Form von Heizdrähten 7 zur Veränderung der Betriebstemperatur der Klemmvorrichtung 5 dargestellt. Die Heizdrähte sind innerhalb der Klemmvorrichtung 5 angeordnet und zur Einstellung einer vorgebbaren Temperatur mit einer nicht gezeigten regel- und / oder steuerbaren elektrischen Energiequelle, die eine ebenfalls nicht gezeigte Ansteuereinrichtung mit Druckmesser zur Messung und / oder Kontrolle des Arbeitsdrucks der Klemmvorrichtung 5 umfassen kann, zur Versorgung mit elektrischer Energie verbunden. Die Klemmvorrichtung 5 ist bei dem in Fig. 3 dargestellten Ausführungsbeispiel als abgeschlossener Hohlkörper 51 mit einem eingeschlossen Druckmedium 52 ausgestaltet, dessen Dichte temperaturabhängig ist, so dass beispielsweise durch eine Temperaturerhöhung des Druckmediums 52 der Hohlkörper 51 durch eine Volumenerhöhung des Druckmediums 52 mit einem allseitig wirkenden Arbeitsdruck beaufschlagt wird, so dass die Weblade 4 im Ladenprofil 2 fixiert wird.

Bei der erfindungsgemässen Weblade kann somit ein Webblatt im Ladenprofil auf einfache Weise sicher fixiert werden. Das Webblatt wird auf seiner gesamten Breite gleichmässig mit einer vorgebbaren Kraft im Ladenprofil fixiert, wobei die aufwendige Montage einer Vielzahl von Klemmkeilen, die alle sorgsam mit einem gleich grossen Drehmoment im Ladenprofil verschraubt werden müssen, entfällt. Durch Verwendung der erfindungsgemässen Weblade kann darüber hinaus gewährleistet werden, dass sich das Webblatt auch bei starken Vibrationen und Lastwechsel beim Webvorgang nicht löst und stets über seine gesamte Breite mit einer symmetrischen Anpresskraft belastet ist. Die Montage des Webblattes der erfindungsgemässen Weblade ist somit im Vergleich zum Stand der Technik besonders einfach und in höchstem Masse zuverlässig.

## Patentansprüche

1. Weblade für eine Webmaschine, umfassend ein Ladenprofil (2) mit einer Aussparung (3) zur Aufnahme eines Webblattes (4) und einer Klemmvorrichtung (5) zum Fixieren des Webblattes (4) im Ladenprofil (2), **dadurch gekennzeichnet, dass** die Klemmvorrichtung (5) derart ausgestaltet und angeordnet ist, dass sie bei Beaufschlagung mit einem allseitig wirkenden Arbeitsdruck das Webblatt (4) im Ladenprofil (2) fixiert.

2. Weblade nach Anspruch 1, bei welcher die Klemmvorrichtung (5) einen verformbaren Hohlkörper (51) mit einem Druckmedium (52) umfasst.

3. Weblade nach Anspruch 1 oder 2, bei welcher eine hydraulische oder pneumatische Versorgungseinheit zur Beaufschlagung der Klemmvorrichtung (5) mit Arbeitsdruck vorgesehen ist.

4. Weblade nach einem der vorangehenden Ansprüche, bei welcher eine mechanische Einrichtung (6), insbesondere eine Kompressionsschraube (61), zur Beaufschlagung der Klemmvorrichtung (5) mit Arbeitsdruck vorgesehen ist.

5. Weblade nach einem der vorangehenden Ansprüche, bei welcher Mittel (7) zur Veränderung der Betriebstemperatur der Klemmvorrichtung (5) vorgesehen sind, so dass die Klemmvorrichtung (5) durch Veränderung der Betriebstemperatur mit Arbeitsdruck beaufschlagbar ist.

6. Weblade nach einem der vorangehenden Ansprüche, bei welcher die Klemmvorrichtung (5) eine Form-Gedächtnis-Legierung umfasst.

7. Weblade nach einem der vorangehenden Ansprüche, bei welcher eine Ansteuereinrichtung mit Druckmesser zur Messung und / oder zur Kontrolle des Arbeitsdrucks vorgesehen ist.

8. Webmaschine, umfassend eine Weblade nach einem der vorangehenden Ansprüche.
